# FASCICULE DE BREVET EUROPEEN

(11) **EP 0 379 818 B1**
(45) Date de publication et mention de la délivrance du brevet: **25.08.1993**
(21) Numéro de dépôt: 89403574.0
(22) Date de dépôt: 20.12.1989
(51) Int. Cl.: B05B 7/00, A47K 5/14

(54) **Dispositif de production de mousse**
Vorrichtung zur Erzeugung von Schaum
Device for producing foam

(30) Priorité: 03.01.1989 FR 8900016
(43) Date de publication de la demande: 01.08.1990
(73) Titulaire: POIZOT, Francis, 92380 Garches (FR)
(72) Inventeur: POIZOT, Francis, 92380 Garches (FR)
(74) Mandataire: Bertrand, Didier

(56) Documents cités:
- FR-A- 1 552 049
- FR-A- 2 323 438
- US-A- 2 238 449
- US-A- 3 471 064

## Description

L'invention concerne un dispositif à incorporer dans un appareil de distribution de liquide, afin de distribuer ce liquide à l'état de mousse.

On connaît de nombreuses applications dans lesquelles il est souhaitable de distribuer un produit liquide sous forme de mousse, pour diverses raisons. En particulier, la mousse reste plus durablement en contact avec la surface à traiter par le produit et l'action de ce dernier est donc plus efficace, la répartition et l'étalement du produit sont plus faciles à contrôler, le contact avec le peau est plus léger et plus agréable dans le cas de produits de toilette, etc. Bien entendu, le produit est stocké dans un récipient, sous forme liquide, et les moyens qui commandent l'éjection du liquide doivent donc être complétés par un dispositif transformant le liquide en mousse.

On connaît de tels dispositifs de moussage et ils comprennent d'une manière générale un organe de division du flux liquide et une prise d'air. Toutefois, ces dispositifs, surtout lorsqu'ils sont destinés à des appareils actionnés à la main sans gaz moteur auxiliaire, tels que distributeurs de savon,shampooing, produits ménagers ou cosmétiques divers, présentent des inconvénients. En général, les moyens d'éjection du liquide engendrent un débit pulsé, par exemple dans le cas d'une pompe volumétrique alternative ou d'une compression/décompression d'une paroi déformable du récipient. Les dispositifs de moussage connus sont sensibles à ces variations de débit et cela entraîne des variations de qualité de la mousse, selon la course et la cadence de manoeuvre des dits moyens d'éjection. En outre, la mousse est souvent inexistante lors des premières pulsations, du fait d'un désamorçage à l'arrêt. D'autres dispositifs de moussage comportent des éléments mobiles, tels que billes ou clapets de forme variée, mais cela augmente le prix et les risques de mauvais fonctionnement.

La présente invention évite, d'une manière nouvelle, les divers inconvénients ci-dessus.

L'invention a donc pour objet un dispositif de formation de mousse, principalement pour un appareil distributeur dont les moyens d'éjection de liquide peuvent être, actionnés à la main, qui assure une production immédiate de mousse de qualité constante et excellente, tout en étant de construction très simple et économique.

L'invention a également pour objet un dispositif de moussage qui s'incorpore facilement, directement, sur le conduit de liquide d'un distributeur de liquide de type connu quelconque.

L'invention a encore pour objet un dispositif de moussage qui ne nécessite pas d'élément mobile, et qui permet même de supprimer le clapet mobile de l'appareil distributeur, si celui-ci en possède, sans qu'il en résulte de désamorçage ni de fuite ou d'égouttage à l'extérieur.

Le dispositif de moussage, suivant l'invention, est du type où, dans un récipient pour le liquide à faire mousser, un conduit de liquide sert à amener celui-ci dans une matière poreuse à laquelle arrive, en même temps, l'air, et la mousse formée est évacuée en tête du récipient, en aval de la matière poreuse ; il est caractérisé comme cela ressort de la revendication 1 annexée.

On notera que le document FR-A-2 323 438 fait connaître une chambre allongée spiralée traversée par le liquide, et dont les parois poreuses laissent passer l'air. Cette disposition, dont le principe est contraire de celui de l'invention ne permet pas le fonctionnement du dispositif dans toutes les positions, en particulier en position inversée.

Selon la nature du liquide à faire mousser, notamment suivant sa viscosité, et en rapport avec les pression et débit voulus pour l'éjection de la mousse, le rapport des sections du conduit de liquide et de ladite chambre peut être choisi entre des limites très larges. Pour la pratique courante, la section transversale de la chambre peut être, par exemple, égale à 1 à 200 fois celle du conduit d'amenée de liquide ; elle est le plus souvent 5 à 30 fois celle du conduit. Dans les cas de sections circulaires, le diamètre D de la chambre peut représenter 1 à 30 fois le diamètre du conduit qu'elle prolonge ; très souvent le rapport D/d est d'environ 2 à 6, surtout pour les petits appareils.

Bien entendu, le récipient du dispositif suivant l'invention peut comporter plusieurs conduits de liquide et/ou plusieurs chambres de moussage divisées en compartiments. Ainsi, un seul conduit ramifié peut alimenter en liquide plusieures chambres, disposées par exemple radialement autour de l'axe vertical du récipient ; ou bien une chambre de grand diamètre peut recevoir le liquide à faire mousser à partir de plusieurs conduits d'amenée de liquide. De telles dispositions multiples parent aux incidents de bouchages, assurant ainsi un travail plus régulier.

Les sections transversales de la chambre ou des chambres de moussage, et du ou des conduits de liquide, n'ont pas de limites particulières en valeurs absolues ; en effet, si des chambres d'une section de l'ordre de 10 à 1000 mm² conviennent à des petits dispositifs à mousse, dont des appareils de poche, les chambres de gros appareils industriels, pour la production de fortes quantités de mousse, peuvent avoir une section de 1 m² ou plus. A titre d'exemple, des chambres d'environ 176 à 625 cm² de section, soit de 15 à 50 cm de diamètre, conviennent à la production de mousse pour l'extinction des incendies.

La communication de la chambre de moussage avec l'atmosphère ou avec une réserve d'air, ou - s'il y a lieu - d'un autre gaz, peut-être établie par tous moyens connus dans l'art. Cela peut être réalisé notamment par un ou plusieurs orifices pratiqués dans la paroi de la chambre, lorsque celle-ci se trouve dans la phase gazeuse du récipient qui la contient. La communication avec l'air peut également être établie au moyen d'une ou de plusieurs canalisations reliant l'intérieur de la chambre avec la source d'air ou de l'autre gaz. Dans le cas des extincteurs, une forme d'exécution de l'invention consiste à utiliser une bouteille de CO₂ liquéfié comme source de gaz.

Les cloisons poreuses ou multiperforées, séparant l'espace intérieur de la chambre de moussage en plusieurs compartiments, peuvent être placées horizontalement ou obliquement par rapport à l'axe vertical de la chambre ; elles ont, par exemple une épaisseur de 0,05 à 5mm, de préférence de 0,1 à 2mm.

Parmi les nombreuses matières à pores ou canaux, bien connues dans l'industrie et utilisées comme filtres ou répartiteurs de gaz ou de liquide, on choisit - pour le dispositif de l'invention - celles qui conviennent le mieux à la préparation d'une mousse donnée. Le choix est vaste entre les toiles et tamis métalliques, textiles, plastiques, cellulosiques, en verre ou en porcelaine. Si les tamis métalliques sont préférés, grâce à leur résistance mécanique, pour les forts débits de mousse, éventuellement sous des pressions plus ou moins élevées, des cloisons poreuses en matières plastiques, textiles, notamment cellulosiques, conviennent en général à des dispositifs petits ou moyens, en particulier pour usage domestique et de toilette.

Les passages ou pores des cloisons sont assez petits pour que l'effet de capillarité ou de tension de surface du liquide empêche le désamorçage du conduit et l'égouttage extérieur à l'arrêt.

Les dimensions de ces pores ou canaux, dans les cloisons employées, jouent un rôle dans l'obtention d'une mousse de qualité voulue. En général le calibre de ces passages, ou ouvertures des mailles des tamis, varie largement, par exemple depuis environ 10 micromètres jusqu'au delà de 250 µm, et les cloisons présentent le plus souvent des passages ou ouvertures d'environ 50 à 150 µm. On choisit les dimensions des pores ou passages d'autant plus grands que la viscosité du liquide utilisé est forte. D'excellents résultats sont obtenus dans des petits appareils de toilette avec des pores d'environ 80 à 120µm.

A l'avantage de stabilité, de régularité et de facilité de travail, suivant l'invention s'ajoute la possibilité d'obtention, à volonté, de mousses à alvéoles plus ou moins fines, plus ou moins "sèches" ou "humides". Ces qualités peuvent être réglées par la nombre des cloisons transversales, placées en série dans la chambre de moussage, à travers lesquelles passent le liquide et la mousse, avant de gagner la sortie du dispositif. La mousse, obtenue après passage à travers une première cloison poreuse ou grille filtrante, peut encore être améliorée par passage à travers une ou plusieurs cloisons successives. Le nombre total de ces dernières peut varier, et il dépend d'ailleurs de la finesse des pores ou canaux. Pour la pratique courante 1 à 5 cloisons suffisent généralement selon la nature des liquides traités et la qualité des mousses désirée ; 2 ou 3 cloisons conviennent le plus souvent aux usages domestiques.

Suivant une caractéristique particulière d' l'invention, l'affinement d'une mousse, son "séchage" ou, au contraire, "mouillage", sont réalisés par l'emploi de cloisons de finesses de pores ou canaux différents. Ainsi peut-on prendre une première cloison à ouvertures relativement larges, par exemple de l'ordre de 120 µm, une seconde à environ 90 µm et une troisième ne dépassant pas 70 µm. Selon la nature des liquides à mousser, les tensioactifs utilisés, et la qualité de la mousse voulue, on peut avoir intérêt à avoir les pores les plus fins dans la première cloison et de plus en plus gros dans les suivantes.

Lorsque le dispositif suivant l'invention comprend plusieurs cloisons transversales, divisant la chambre en plus de 2 compartiments, la communication avec la source d'air ou de gaz doit être établie de façon à avoir un équilibre de pression dans tous les compartiments. Pour cela, un, plusieurs ou tous ces compartiments sont reliés à la phase gazeuse du dispositif.

Lorsque la préparation d'une mousse doit s'étendre sur un temps assez long et porter sur des quantités plus ou moins grandes, le récipient du dispositif de l'invention est relié à un réservoir à partir duquel il est alimenté en liquide de façon continue ou intermittente.

L'invention sera mieux comprise à la lumière de la description détaillée ci-après, non limitative, de quelques unes de ses formes de réalisation, représentées sur les dessins annexés.
Fig. 1 est un schéma du dispositif de moussage conforme à l'invention, adapté à un flacon à paroi déformable ;
Fig. 2 illustre une cloison formée par pliage d'un ruban en accordéon ;
Fig. 3 est une vue à plus grande échelle du dispositif de la figure 1, dans son mode de réalisation le plus simple ;
Fig. 4 est un schéma du dispositif de moussage conforme à l'invention, adapté à un récipient pourvu d'une pompe à main.

Figure 1 représente un récipient ou flacon à paroi déformable 1, contenant un liquide 2 tel qu'on savon, un shampooing, un produit de nettoyage ou autre, possédant des caractéristiques de tension de surface qui lui permettent de mousser. La compression de la paroi chasse une certaine quantité de liquide à l'extérieur, par l'intermédiaire d'un conduit 3, et le relâchement de la paroi provoque un retour d'air en remplacement du liquide expulsé. Un dispositif de moussage suivant l'invention est intercalé sur le conduit, au-dessous du bouchon du récipient. Ce dispositif comprend une chambre 4, de section transversale plus grande que celle du conduit, divisée en trois compartiments 5, 6 et 7 par deux cloisons transversales 8. La paroi de la chambre 4 est percée d'un petit trou 9 qui communique avec l'espace d'air se trouvant dans la partie supérieure du récipient.

Les cloisons 8 sont constituées par un tamis ou par une membrane poreuse, en toute matière appropriée au liquide distribué. Les orifices ou pores des cloisons ont une dimension unitaire telle que le liquide expulsé est finement divisé et forme une mousse très stable avec l'air qui pénètre en même temps dans le compartiment 7 par l'orifice 9. D'autre part, cette dimension des passages élémentaires est assez petite pour que, par effet de tension de surface, la mousse formée soit sensiblement retenue sur la cloison et donc dans le compartiment 6,lors de la décompression du récipient, de sorte que le dispositif fournit rapidement de la mousse, lors de l'utilisation suivante, même après un arrêt prolongé. C'est très avantageux à la fois du point de vue de l'agrément d'utilisation et du point de vue économique.

La section totale de passage de la cloison est déterminée en fonction du débit moyen à obtenir. Si le débit tend à augmenter, par exemple parce qu'on déforme trop brutalement la paroi 1, la perte de charge des petits orifices augmente très vite et limite le débit maximal de liquide, de sorte que la mousse reste de qualité sensiblement constante, ce qui est un autre avantage du dispositif.

Dans un example de réalisation pratique, utilisé avec un distributeur de savon liquide, la cloison transversale 8 était une feuille de fibres de cellulose non tissées, avec des passages de 95 µm, et la section transversale de la chambre 4 représentait environ 20 fois celle du conduit 3. Epaisseur de la feuille 0,12mm.

Les figures 2 et 3 illustrent des modes avantageux de réalisation du dispositif suivant l'invention. Sur la figure 2, les cloisons sont constituées par une bande 10 pliée en accordéon, ce qui définit une pluralité de compartiments successifs et facilite la mise en place et le maintien des cloisons. La figure 3 illustre un mode très simple de réalisation du dispositif, dans lequel la chambre 4 est définie par coupure du tube 3, écartement des extrémités de ce tube et raccordement des deux parties par un tube 4 dont le diamètre intérieur correspond au diamètre extérieur du tube 3 et dans lequel ont été encastrées les cloisons 8.

La figure 4 illustre l'adaptation du dispositif suivant l'invention a un récipient à paroi non déformable mais pourvu d'une pompe à main. Dans ce cas, le corps de la pompe constitue lui-même une chambre 11 pourvue d'une prise d'air 9 et il suffit d'intercaler les cloisons perforées ou poreuses 8 à l'entrée du corps de pompe. La présence des cloisons permet en outre, si on le désire, de supprimer une bille ou un clapet de pompe, ce qui est un avantage supplémentaire du dispositif dans ce cas.

On peut disposer plus d'une chambre sur le conduit. En particulier, dans le cas de l'appareil à pompe de la figure 4, on peut aussi placer une cloison 8' avant l'ajutage de sortie qui constitue alors une autre chambre 11'.

A titre d'exemples non limitatifs, les cloisons transversales des dispositifs décrits peuvent être constituées par un tamis ou un élément poreux, ayant une dimension d'orifice ou de pore de l'ordre de 100 µm, notamment de 80 à 120 µm.

La section transversale de la chambre 4 est, de préférence, comprise entre 5 et 30 fois celle du conduit 3.

Le dispositif suivant l'invention est placé à l'intérieur ou à l'extérieur de l'appareil ; la chambre est ajoutée (4) ou pré-existante (11,11') dans l'appareil, la prise d'air 9 étant également créée ou préexistante. Il peut d'ailleurs comprendre plusieurs chambres successives.

Dans l'application du dispositif suivant l'invention à un flacon distributeur compressible, le dispositif est placé sur la partie haute du plongeur, à l'intérieur du flacon, à la base du bouchon, le mouvement du liquide étant créé par pression sur le flacon. Si l'on applique le dispositif à un récipient incompressible, pourvu d'une pompe, il est placé à l'aspiration et/ou au refoulement de la pompe, la chambre du dispositif étant formée par le corps de pompe et/ou l'ajutage de la sortie de la pompe ; la cloison poreuse remplit alors également, de préférence, la fonction du clapet de la pompe.

Il est entendu que des modifications de détail peuvent être apportées dans la forme et la construction du dispositif suivant l'invention, sans sortir du cadre de celle-ci.

## Revendications

1. Dispositif pour la formation de mousses, qui comprend un récipient (1) pour le liquide (2) à faire mousser, un conduit de liquide (3) servant à amener celui-ci dans une matière poreuse (8), à laquelle arrive, en même temps l'air, la mousse formée étant évacuée en tête du récipient, caractérisé en ce que le conduit de liquide (3) est prolongé, dans le sens de la sortie du récipient (1) par au moins une chambre (4) divisée en un ou plusieurs compartiments fermés (6) par deux ou plusieurs cloisons (8) transversales par rapport audit conduit (3), ces cloisons étant en matière poreuse ou a fines perforations, la chambre (4) étant en communication (9) avec l'air atmosphérique, ou avec une réserve d'air ou d'autre gaz, par une voie éloignée et indépendante du conduit (3), étant exclu que la chambre (4) soit une chambre allongée spiralée.

2. Dispositif suivant la revendication 1, caractérisé en ce que les pores ou les fines perforations des cloisons transversales (8) ont une dimension unitaire suffisamment petite pour empêcher sensiblement le passage en retour gravitaire du liquide et la vidange de la chambre et du conduit entre deux utilisations successives.

3. Dispositif suivant la revendication 1 ou 2, caractérisé en ce que les cloisons transversales sont constituées par un tamis ou un élément poreux, ayant une dimension d'orifice ou de pore de l'ordre de 10 à 250 µm, en particulier de 50 à 150 µm, et une épaisseur de 0,05 à 5mm, de préférence 0,1 à 2mm.

4. Dispositif suivant l'une quelconque des revendications précédentes, caractérisé en ce qu'il comprend plusieurs cloisons formées par pliage d'un ruban perforé ou poreux (10) en accordéon à l'intérieur de la chambre (4).

5. Dispositif suivant l'une quelconque des revendications précédentes, caractérisé en ce que la section transversale de la chambre (4) est comprise entre 1 et 200 fois celle du conduit (3), en particulier entre 5 et 30 fois.

6. Dispositif suivant l'une quelconque des revendications précédentes, caractérisé en ce qu'il est placé à l'intérieur ou à l'extérieur de l'appareil, la chambre étant ajoutée (4) ou déjà existant (11,11') dans l'appareil, une ou plusieurs prises d'air (9) étant également créées ou préexistante.

7. Dispositif suivant l'une quelconque des revendications précédentes, caractérisé en ce qu'il comprend plusieurs chambres de moussage (4).

8. Dispositif suivant une des revendications précédentes, comportant plusieurs cloisons (8), délimitant, dans la chambre (4) plusieurs compartiments (5,6,7), caractérisé en ce que les dimensions des pores ou passages varient d'une cloison à la suivante.

9. Dispositif suivant une des revendications précédentes, caractérisé en ce qu'il comporte des moyens pour l'alimentation continue ou intermittente du récipient (1) en le liquide à faire mousser.

10. Dispositif suivant l'une des revendications 1 à 9, comprenant un flacon distributeur compressible, caractérisé en ce que la chambre (4) est placée sur la partie haute du conduit de liquide (3), à l'intérieur du flacon, à la base du bouchon, le mouvement du liquide étant créé par pression sur le flacon.

11. Dispositif suivant l'une des revendications 1 à 9, comprenant un récipient incompressible pourvu d'une pompe, caractérisé en ce que la chambre (11) est placée à l'aspiration, au refoulement de la pompe, ou est formée par le corps de la pompe elle-même et/ou par l'ajutage de sortie (11') de la pompe.

## Claims

1. Device for the formation of foams, which comprises a container (1) for the liquid (2) to be foamed, a liquid duct (3) for feeding the latter into a porous material (8) in which air arrives at the same time, the foam formed being discharged from the top of the container, characterized in that the liquid duct (3) is extended, in the direction of the outlet of the container (1), by at least one chamber (4) divided into one or several closed compartments (6) by two or more walls (8) which are transverse with respect to said duct and are made from a material which is porous or has fine perforations, this chamber (4) being in communication (9) with the atmospheric air or with an air or other gas reserve through a way independent and remote from said duct (3), with the proviso that the chamber (4) is not an helicoïdal elongated chamber.

2. Device according to claim 1, characterized in that the pores or fine perforations of the transverse dividing walls (8) have a unitary dimension sufficiently small for substantially preventing the gravity return of the liquid and emptying of the chamber and of the duct between two successive uses.

3. Device according to claim 1 or 2, characterized in that the transverse dividing walls are formed by a sieve or a porous element having an orifice or pore dimension of about 10 to 250 µm, in particular from 50 to 150 µm and a thickness of 0.05 to 5 mm.

4. Device according to any one of the preceding claims, characterized in that it comprises several dividing walls formed by folding a perforated or porous ribbon (10) in the form of a concertina inside the chamber (4).

5. Device according to any one of the preceding claims, characterized in that the cross section of the chamber (4) is between 1 and 200 times that of the duct (3), in particular between 5 and 30 times.

6. Device according to any one of the preceding claims, characterized in that it is placed inside or outside the appliance, the chamber being added (4) or already existing (11, 11') in the appliance, one or more air intakes (9) also being created or pre-existing.

7. Device according to any one of the preceding claims, characterized in that it comprises several foaming chambers (4).

8. Device according to one of the preceding claims, comprising several dividing walls (8) defining, in the chamber (4), several compartments (5, 6,7), characterized in that the dimensions of the pores or passages vary from one dividing wall to the next.

9. Device according to one of the preceding claims, characterized in that it comprises means for feeding the container (1) continuously or intermittently with the liquid to be foamed.

10. Device according to one of claims 1 to 9, comprising a compressible dispenser flask, characterized in that the chamber (4) is placed in the top part of the liquid duct (3), inside the flask, at the base of the stopper, the movement of the liquid being created by pressure on the flask.

11. Device according to one of claims 1 to 9, comprising an incompressible container with a pump, characterized in that the chamber (11) is placed on the suction side, on the delivery side of the pump or is formed by the body of the pump itself and/or by the output nozzle (11').

## Patentansprüche

1. Vorrichtung zur Bildung von Schäumen, die umfaßt einen Behälter (1) für die aufzuschäumende Flüssigkeit (2), eine Flüssigkeitsleitung (3), die dazu dient, diese in einen porösen Stoff (8) zu leiten, in den gleichzeitig Luft gelangt, wobei er gebildete Schaum am Kopfende des Behälters abgenommen wird, dadurch gekennzeichnet, daß die Flüssigkeitsleitung (3) in Richtung der Auslaßöffnung des Behälters (1) mittels einer Kammer (4) verlängert wird, die durch zwei oder mehrere, zu der genannten Leitung (3) querliegende Zwischenwände in mehrere geschlossene Abteile (6) unterteilt ist, wobei diese Zwischenwände aus einem porösen Stoff bestehen oder feine Durchlöcherungen aufweisen, die Kammer (4) auf einem verlängerten und unabhängigen Weg der Leitung (3) in Verbindung steht mit der Luft der Atmosphäre (9) oder mit einem Vorrat an Luft oder einem anderen Gas, wobei ausgeschlossen ist, daß die Kammer (4) eine langgestreckte spiralförmige Kammer ist.

2. Vorrichtung nach Anspruch 1, dadurch gekennzeichnet, daß die Poren oder feinen Durchlöcherungen der querliegenden Zwischenwände (8) eine einheitliche Größe aufweisen, die ausreichend klein ist, um merklich zu verhindern, daß die Flüssigkeit durch die Schwerkraft zurückläuft und Kammer und Leitung zwischen zwei aufeinanderfolgenden Anwendungen entleert werden.

3. Vorrichtung nach Anspruch 1 oder 2, dadurch gekennzeichnet, daß die querliegenden Zwischenwände aus einem Sieb oder porösen Element bestehen, welches eine Öffnungs- oder Porenausdehnung in der Größenordnung von 10 bis 250 µm, vorzugsweise 50 bis 150 µm, und eine Dicke von 0,05 bis 5 mm, vorzugsweise 0,1 bis 2 mm, aufweist.

4. Vorrichtung nach einem der vorausgegangenen Ansprüche, dadurch gekennzeichnet daß sie mehrere Zwischenwände umfaßt, die gebildet werden durch Falten eines perforierten oder porösen Bandes (10) wie eine Ziehharmonika im Inneren der Kammer (4).

5. Vorrichtung nach einem der vorausgegangenen Ansprüche, dadurch gekennzeichnet, daß der Querschnitt der Kammer (4) zwischen 1 und 200 mal, insbesondere zwischen 5 und 30 mal, jenen des Leitungsrohres (3) enthält.

6. Vorrichtung nach einem der vorausgegangenen Ansprüche, dadurch gekennzeichnet, daß sie innerhalb oder außerhalb eines Gerätes angeordnet ist, wobei die Kammer hinzugefügt wird (4) oder bereits in dem Gerät vorhanden ist (11, 11') und ein oder mehrere Luftlöcher (9) geschaffen werden oder bereits vorhanden sind.

7. Vorrichtung nach einem der vorausgegangenen Ansprüche, dadurch gekennzeichnet, daß es mehrere Aufblähkammern (4) aufweist.

8. Vorrichtung nach einem der vorausgegangenen Ansprüche, die mehrere Zwischenwände (8) umfaßt, die in der Kammer (4) mehrerer Abteile (5, 6, 7) abgrenzen, dadurch gekennzeichnet, daß die Ausdehnungen der Poren oder Durchlässe von einer Trennwand zur anderen variieren.

9. Vorrichtung nach einem der vorausgegangenen Ansprüche, dadurch gekennzeichnet, daß es Mittel umfaßt zur kontinuierlichen oder unterbrochenen Zufuhr der aufzuschäumenden Flüssigkeit aus Behälter (1).

10. Vorrichtung nach einem der Ansprüche 1 bis 9, umfassend einen komprimierbaren Verteilungskolben, dadurch gekennzeichnet daß die Kammer (4) am oberen Teil des Flüssigkeitsleitungsrohres (3) im Inneren des Kolbens, unterhalb des Stopfens angebracht ist, wobei die Bewegung der Flüssigkeit durch Druck auf den Kolben erzeugt wird.

11. Vorrichtung nach einem der Ansprüche 1 bis 9, umfassend einen nicht komprimierbaren Behälter, der mit einer Pumpe ausgestattet ist, dadurch gekennzeichnet, daß die Kammer (11) zum Ansaugen, zum Verdrängen von der Pumpe, angebracht ist oder daß sie gebildet wird durch den Körper der Pumpe selbst und/oder durch Hinzufügen des Ausgangs (11') von der Pumpe.
